# FASCICULE DE BREVET EUROPEEN

(11) **EP 0 545 755 B1**
(45) Date de publication et mention de la délivrance du brevet: **05.04.1995**
(21) Numéro de dépôt: 92403084.4
(22) Date de dépôt: 17.11.1992
(51) Int. Cl.: B65D 45/04, B65D 47/20, B65D 45/14

(54) **Dispositif distributeur pour un récipient contenant un produit liquide à pâteux**
Spender für einen, eine pastöse Masse enthaltenden, Behälter
Dispensing device for a container containing a product in the form of a paste

(30) Priorité: 29.11.1991 FR 9114775
(43) Date de publication de la demande: 09.06.1993
(73) Titulaire: L'OREAL, 75008 Paris (FR)
(72) Inventeur: Bouix, Hervé, F-78160 Marly-le-Roi (FR); De Laforcade, Vincent, F-92140 Clamart (FR)
(74) Mandataire: Peuscet, Jacques

(56) Documents cités:
- CH-A- 276 881
- DE-C- 5 169
- FR-A- 349 870
- FR-A- 1 541 166
- US-A- 1 828 224
- US-A- 1 922 999
- US-A- 2 123 694

## Description

L'invention est relative à un dispositif distributeur, pour un récipient contenant un produit liquide à pâteux, du genre de ceux qui comportent une capsule d'obturation munie d'une ouverture de distribution, ladite capsule comportant un moyen de fermeture ayant sensiblement la forme d'un étrier comprenant deux branches reliées par une traverse dont une zone sert à fermer ladite ouverture, lesdites branches étant munies, vers leur extrémité éloignée de la traverse, de moyens d'articulation sur une partie fixée au récipient, ces moyens d'articulation étant agencés pour permettre un déplacement de l'étrier suivant la direction axiale du récipient afin d'écarter la traverse de ladite ouverture, l'ensemble étant tel que la rotation de l'étrier provoque un déplacement de la traverse suivant une trajectoire sensiblement tangente à ladite ouverture, ce dispositif comportant des moyens de came, prévus entre les branches de l'étrier et une partie solidaire du récipient, propres à provoquer, au début de la rotation de l'étrier, à partir de sa position de fermeture, le susdit déplacement de l'étrier suivant la direction axiale.

Dans un tel dispositif, le déplacement possible de l'étrier suivant la direction axiale du récipient permet, en écartant la traverse de l'ouverture, d'éviter un frottement parasite de la traverse contre l'ouverture, et/ou de dégager de ladite ouverture un élément de fermeture pouvant y pénétrer suivant la direction longitudinale.

FR-A-1 541 166 montre, notamment sur les figures 5 à 8, un dispositif de fermeture faisant intervenir, au niveau des moyens d'articulation, des ressorts permettant un déplacement de l'axe de rotation sous l'effet d'une traction exercée par l'utilisateur.

Ce dispositif est relativement compliqué, notamment au niveau montage, en raison de la présence de ressorts. Il est en outre relativement fragile, au niveau de l'utilisation, car les ressorts peuvent sortir de leur logement au cours d'une manoeuvre maladroite. De plus, un tel dispositif exige de la part de l'utilisateur un double mouvement à savoir un mouvement initial de traction sur l'étrier, suivi d'un mouvement de rotation.

US-A-1 828 224 montre un dispositif distributeur du genre en question. Selon ce document, les extrémités inférieures de l'étrier sont recourbées de manière à constituer des ressorts à deux branches sensiblement parallèles ; l'une des branches sert de moyen d'articulation de l'étrier, tandis que l'autre branche coopère avec les moyens de came. Une telle disposition entraîne un encombrement transversal relativement important et inesthétique au niveau desdites extrémités recourbées de l'étrier ; en outre, la matière de l'étrier doit présenter une élasticité satisfaisante pour que le ressort formé par une extrémité repliée soit efficace. L'étrier est ainsi réalisé en une matière différente de celle du capuchon lié à cet étrier.

L'invention a pour but, surtout, de fournir un dispositif de fermeture du genre défini précédemment qui soit d'une réalisation simple, robuste et économique. On souhaite, en outre, que la coopération de l'étrier avec les moyens de came ne nécessite pas de moyens élastiques.

Selon l'invention, un dispositif distributeur, pour un récipient contenant un produit liquide à pâteux, du genre défini précédemment, et qui comporte des moyens de came, prévus entre les branches de l'étrier et une partie solidaire du récipient, propres à provoquer, au début de la rotation de l'étrier, à partir de sa position de fermeture, le susdit déplacement de l'étrier suivant la direction axiale, est caractérisé par le fait que les moyens d'articulation de l'étrier comprennent pour chaque branche un axe à section transversale non circulaire propre à coopérer avec une fenêtre de manière telle que, quelle que soit la position angulaire de l'axe, un contact suffisamment étroit soit établi entre l'axe et la surface interne de la fenêtre pour éviter tout ballottement de l'étrier relativement au récipient, tout en autorisant le susdit déplacement suivant la direction axiale.

Avantageusement, la fenêtre est à contour non circulaire.

De préférence, l'axe est prévu sur la face intérieure de chaque branche de l'étrier, tandis que la fenêtre est prévue sur une partie fixe solidaire du récipient.

La section transversale de l'axe peut avoir une forme choisie parmi les formes ovoïde, triangulaire, carrée, cruciforme.

Dans le cas d'un axe à section transversale cruciforme, la fenêtre prévue sur la partie solidaire du récipient a une forme générale circulaire mais est munie, dans le plan moyen du récipient, d'un creux et d'une bosse diamétralement opposés, correspondant à la position de fermeture de l'étrier.

Avantageusement, le dispositif distributeur comporte des moyens d'encliquetage permettant de positionner l'étrier soit en position ouverte soit en position fermée, le passage de l'une à l'autre position nécessitant une force suffisante pour ne pas être dû au hasard.

La fermeture du récipient peut être obtenue par un système de picot solidaire de la traverse de l'étrier ; l'axe est constitué par un organe comportant à sa base deux genouillères formant un angle entre elles, et présentant, à sa partie supérieure, une forme trapézoïdale à angles arrondis dont la grande base est tournée vers le haut, tandis que la fenêtre présente un contour dont la partie inférieure est sensiblement semi-circulaire et la partie supérieure a une forme triangulaire, la base de la fenêtre comportant un bossage destiné à coopérer avec les genouillères lors de la rotation de l'organe, cet organe comportant un axe engagé dans une lumière longitudinale prévue sur la partie solidaire du récipient.

De préférence, la paroi de la partie de la fenêtre, en forme de triangle, a une épaisseur relativement faible de manière à pouvoir subir une légère déformation lors de la rotation de l'organe solidaire de l'étrier.

Avantageusement, un bossage est prévu à la partie inférieure de la fenêtre, ce bossage ayant une largeur suffisante pour permettre d'obtenir un arrêt repéré de l'étrier par coopération des parois de la fenêtre avec les deux genouillères.

L'ouverture de distribution du dispositif peut être constituée par une fente prévue dans une membrane en forme de dôme située à une extrémité du récipient, membrane contre laquelle vient s'appliquer la susdite traverse de l'étrier en position de fermeture,les moyens de came comprenant au moins une rampe solidaire de l'un des deux éléments constitués par l'étrier et le récipient, et un organe suiveur de rampe prévu sur l'autre élément pour provoquer le déplacement axial de l'étrier au début du mouvement de rotation.

De préférence, la rampe est constituée par une rainure prévue sur le récipient et a une forme en arc de cercle centré dans un plan médian du récipient, et symétrique par rapport à ce plan, cette rainure présentant, en son milieu, une zone à courbure inversée, tandis que l'organe suiveur de came est constitué par un ergot prévu sur la face intérieure de la branche de l'étrier voisine, et engagé dans cette rainure.

L'invention consiste, mises à part les dispositions exposées ci-dessus, en un certain nombre d'autres dispositions dont il sera plus explicitement question ci-après à propos d'exemples de réalisation décrits avec référence aux dessins ci-annexés, mais qui ne sont nullement limitatifs.

La figure 1, de ces dessins, est une vue en perspective d'un récipient équipé d'un dispositif distributeur conforme à l'invention, l'étrier de la capsule d'obturation étant en position de fermeture.

La figure 2 montre, semblablement à la figure 1, le dispositif distributeur avec l'étrier en position d'ouverture.

La figure 3 est une vue de côté à plus grande échelle, avec parties arrachées et parties coupées, du récipient équipé de la capsule d'obturation avec l'étrier en position de fermeture.

La figure 4 montre, semblablement à la figure 3, le dispositif distributeur au début de la rotation de l'étrier.

La figure 5 montre, semblablement à la figure 3, le dispositif avec l'étrier en position d'ouverture.

La figure 6 est une vue schématique, de côté, d'une autre réalisation des moyens d'articulation d'un étrier comprenant une traverse équipée d'un picot entrant dans l'ouverture de distribution, l'ensemble étant représenté en position de fermeture.

La figure 7 est une vue partielle des moyens d'articulation de la figure 6 au début de la rotation de l'étrier.

La figure 8, enfin, représente les moyens d'articulation de la figure 6 dans la position ouverte de l'étrier.

En se reportant aux dessins, notamment aux figures 1 et 2, on peut voir un récipient 1 tubulaire à section transversale sensiblement rectangulaire dont les petits côtés ont une forme légèrement convexe vers l'extérieur. Les grandes faces du récipient 1 présentent une certaine souplesse de telle sorte qu'il est possible à l'utilisateur de les déformer en appuyant dessus. Ce récipient 1, du genre tube déformable, est destiné à contenir un produit liquide à pâteux tel qu'une crème cosmétique. Le récipient est équipé, à son extrémité supérieure, d'une capsule d'obturation 2 comportant une ouverture de distribution 3 constituée, dans l'exemple des figures 1 à 5, par une fente 4 prévue dans une membrane 5, en forme de dôme. La capsule 2 est fixée sur le goulot du récipient 1. Il est clair que le récipient 1 peut avoir une section transversale différente de celle représentée, par exemple circulaire ou ovale.

Le dispositif distributeur D formé par la capsule 2, avec la membrane 5 et l'ouverture de distribution 3, comporte un moyen de fermeture constitué par un étrier 6 qui comprend deux branches 7, 8 sensiblement parallèles, reliées par une traverse 9 dont la zone centrale, en position de fermeture de l'étrier 6, comme représenté sur la figure 1, vient s'appuyer contre la membrane 5 et fermer l'ouverture 3. Dans cette position de fermeture, l'étrier 6 empêche l'écartement des lèvres de la fente 4 et bloque la distribution de produit. Par contre, lorsque l'étrier 6 occupe la position ouverte représentée sur la figure 2, il est possible de faire sortir du produit à travers l'ouverture 3 en exerçant une pression sur les grandes faces du récipient 1.

Les branches 7, 8 sont munies, vers leur extrémité éloignée de la traverse 9, de moyens d'articulation A agencés pour permettre un déplacement de l'étrier 6 suivant la direction axiale X-X (voir figure 4) du récipient 1 afin d'écarter la traverse 9 de l'ouverture 3. La rotation de l'étrier 6 permise par les moyens d'articulation A assure un déplacement de la traverse 9 suivant une trajectoire circulaire sensiblement tangente à l'ouverture 3.

Des moyens de came C sont prévus entre les branches 7, 8 de l'étrier et une partie de la capsule 2 solidaire du récipient pour provoquer, au début de la rotation de l'étrier 6 à partir de sa position de fermeture représentée sur la figure 3, le susdit déplacement de l'étrier 6 suivant la direction axiale X-X. Ainsi, la traverse 9 s'écarte légèrement de la membrane 5 et de l'ouverture 3, et tout frottement entre la traverse 9 et la membrane 5 est évité lors du mouvement de rotation ultérieur de l'étrier 6.

Les moyens de came C comprennent, sur la partie solidaire du récipient 1, en deux zones opposées relativement à l'axe X-X, une rampe 10 qui, dans l'exemple de réalisation considéré, est constituée par une rainure 11. La rainure 11 a une forme en arc de cercle centré sur un axe géométrique B situé au niveau des moyens d'articulation A. La rainure 11 est située au-dessus des moyens d'articulation A et tourne sa concavité vers le bas. La rainure 11 admet comme plan médiateur un plan passant par l'axe X-X du récipient et par l'axe de rotation B, et présente en son milieu une zone 12 à courbure inversée. Cette zone 12 est comprise entre un bossage arrondi 13 prévu sur la paroi supérieure de la rainure 11 et faisant saillie radialement vers l'intérieur par une surface convexe, et une zone concave 14 en regard, prévue sur la paroi inférieure de la rainure 11.

Au niveau de chaque branche 7, 8 de l'étrier, les moyens de came C comprennent un organe suiveur de came constitué par un ergot 15 prévu sur la face intérieure de chaque branche. Cet ergot 15 a une section circulaire et un diamètre égal à la largeur constante de la rainure 11. L'ergot 15 est engagé dans la rainure 11 correspondante. Dans la position de fermeture de l'étrier 6, représentée sur la figure 3, l'ergot 15 coopère avec le sommet du bossage convexe 13 et le creux de la zone concave 14 de sorte que l'étrier 6 est repoussé au maximum vers le bas. La traverse 9, comme visible sur la figure 3, se trouve appliquée contre la membrane 5 et, par son contact, empêche la fente 4 de s'ouvrir.

Les moyens d'articulation A sont agencés pour éviter un ballottement de l'étrier 6 relativement au récipient 1, tout en autorisant le susdit déplacement suivant la direction X-X de l'étrier 6 au début du mouvement de rotation.

Ces moyens d'articulation A comprennent, pour chaque branche 7, 8, un axe 16 prévu sur la face intérieure de la branche et faisant saillie orthogonalement au plan moyen de la branche. Cet axe 16 a une section transversale non circulaire ; dans l'exemple de réalisation des figures 3 à 5, l'axe 16 a une section cruciforme à branches égales, à angle droit. L'axe 16 est propre à coopérer, de chaque côté du goulot 1a du récipient, avec une fenêtre 17 à contour non circulaire prévue sur une partie solidaire du récipient 1, de manière telle que, quelle que soit la position angulaire de l'axe 16, un contact suffisamment étroit soit établi entre l'axe 16 et la surface intérieure de la fenêtre 17 pour éviter tout ballottement. La fenêtre 17 a une forme générale circulaire mais est munie en partie haute d'une bosse 18 faisant saillie radialement vers l'intérieur et, en partie basse, d'un creux 19 diamétralement opposé à la bosse. Le creux 19 et la bosse 18 sont situés dans un plan moyen longitudinal du récipient et sont alignés sur la zone 12 à courbure inversée de la rainure 11. Deux branches diamétralement opposées 16a, 16b de l'axe 16 sont alignées avec l'ergot 15, les deux autres branches de l'axe 16 étant à angle droit.

La coopération des branches de l'axe 16, alignées avec l'ergot 15, avec la bosse 18 et le creux 19 constitue un encliquetage qui permet de positionner l'étrier 6 soit en position ouverte soit en position fermée, le passage de l'une à l'autre position nécessitant une force suffisante pour ne pas être dû au hasard.

Il est clair que l'axe 16 pourrait avoir une section transversale de forme différente, par exemple ovoïde, triangulaire, carrée, la forme de la fenêtre 17 étant adaptée en conséquence. En outre, il pourrait y avoir inversion des positions de la fenêtre et de l'axe ; la fenêtre serait alors prévue sur une branche de l'étrier et l'axe serait prévu sur la partie solidaire du récipient.

Ceci étant, le fonctionnement est le suivant.

En position fermée, représentée sur la figure 3, l'étrier 6 est appliqué contre l'ouverture 3, comme déjà expliqué précédemment, du fait de la position de l'ergot 15 dans le creux de la zone 12. Lorsque l'utilisateur commande le mouvement de rotation de l'étrier 6, quelle que soit le sens de rotation, l'ergot 15 est soulevé par l'une des surfaces inclinées conduisant au fond de la concavité 14. Ceci provoque un déplacement des branches 7, 8 et de la traverse 9 suivant une direction d'ensemble correspondant sensiblement à l'axe X-X. La traverse 9 est écartée de la membrane 5 suivant une direction perpendiculaire à la surface en contact. Lors de cette amorce du mouvement de rotation, les deux branches 16a, 16b de l'axe 16 alignées avec l'ergot 15 se dégagent respectivement du creux 19 et du bossage 18 comme illustré sur la figure 4. L'axe 16 reste en contact par au moins trois points avec la paroi de la fenêtre 17, ce qui empêche tout ballottement.

La poursuite du mouvement de rotation de l'étrier 6 peut s'effectuer jusqu'à ce que l'ergot 15 arrive en fond de rainure 11 comme illustré sur la figure 5.

En se reportant aux figures 6 à 8, on peut voir une variante de réalisation du dispositif distributeur ; seule la partie supérieure de la capsule 102 est représentée schématiquement avec l'ouverture 103 de distribution constituée par une partie en creux prévue sur le dessus de la capsule. La fermeture de cette partie en creux 103 est assurée par l'entrée d'un picot 20 solidaire de la face interne de la traverse 109 de l'étrier 106. Ce picot 20 vient s'engager de manière étanche dans l'ouverture 103 lorsque l'étrier 106 est dans la position de fermeture, verticale selon la représentation de la figure 6. La traverse 109 est solidaire de deux branches, de la même manière que décrite précédemment, mais seule une branche 108 est schématiquement représentée sur la figure 6. Les moyens d'articulation A, situés à la partie inférieure de la branche 108, comprennent un organe 116 en saillie vers l'intérieur, porté par l'extrémité de chaque branche telle que 108. L'organe 116 qui s'étend suivant une direction orthogonale au plan de la branche 108, est engagé dans une ouverture 117 prévue sur une partie solidaire du récipient,non représenté sur la figure 6.

L'organe 116 a une forme prismatique dont la section transversale est visible sur la figure 6, les génératrices du prisme étant orthogonales au plan de la figure 6. L'organe 116 comporte, à sa base, deux genouillères 21, 22, symétriques par rapport à la direction longitudinale moyenne de la branche 108. Les lignes moyennes des genouillères 21, 22 forment entre elles un angle E d'environ 90°. Un espace libre 23 en forme de dièdre tournant sa concavité vers le bas est délimité par les surfaces inférieures des genouillères 21, 22.

L'organe 116 présente dans sa zone supérieure, située au-dessus des genouillères 21, 22, une partie 24 à section transversale sensiblement trapézoïdale isocèle dont la grande base est tournée vers le haut et dont la petite base est située au raccordement entre la partie supérieure et la partie inférieure constituée par les genouillères. Les angles de la partie 24 située aux extrémités de la grande base sont arrondis.

Une fenêtre 117, associée à l'organe 116, est prévue sur une partie solidaire du récipient, l'organe 116 étant engagé dans cette fenêtre. Le contour 25 de la partie inférieure de la fenêtre 117 est sensiblement semi-circulaire, tandis que la partie supérieure 26 de cette fenêtre a une forme triangulaire, isocèle. Dans la position de fermeture de l'étrier 106, les extrémités arrondies des genouillères 21, 22 appuient contre le contour 25, tandis que les extrémités arrondies de la grande base de la partie 24 sont en appui contre les côtés de l'angle limitant la partie supérieure 26.

La base de la fenêtre 117, c'est-à-dire la zone la plus basse du contour 25, comporte un bossage 27 destiné à coopérer avec les genouillères, ce bossage étant limité vers le haut par une surface légèrement convexe.

L'organe 116 comporte un axe 28 en saillie transversalement vers l'intérieur, c'est-à-dire du côté de la paroi du récipient, cet axe 28 étant situé sensiblement au centre de gravité de la partie 24 et s'étendant perpendiculairement au plan de la figure 6. L'axe 28 est constitué par un ergot ou un pion cylindrique à section circulaire.

Une lumière allongée 29 dont le grand axe est confondu avec un axe de symétrie vertical de la fenêtre 117, est prévue dans la partie solidaire du récipient munie de cette fenêtre 117, pour recevoir l'axe 28. Cette lumière 29 est agencée de telle sorte qu'en position de fermeture de l'étrier 106, représentée sur la figure 6, l'axe 28 se trouve au voisinage ou contre l'extrémité inférieure de la lumière 29. La longueur de cette lumière 29 est suffisante pour permettre les déplacements de l'axe 28 lors de l'ouverture. La largeur de la fenêtre 29 est égale au diamètre de l'axe 28 de manière à contribuer au maintien latéral de l'organe 116.

La paroi 30 de la fenêtre 117, dans la partie supérieure 26, a une épaisseur relativement faible de manière à pouvoir subir une légère déformation, comme illustré sur la figure 7, lors de la rotation de l'organe 116.

Ceci étant, le fonctionnement du dispositif distributeur de la figure 6 est le suivant.

Lorsque l'utilisateur fait pivoter l'étrier 106, par exemple dans le sens d'horloge, la genouillère 22 en coopérant avec le bossage 27, comme illustré sur la figure 7, induit un mouvement axial immédiat de l'étrier 106 et de la traverse 109 dont le picot 20 se dégage de l'ouverture 103. L'axe 28 se déplace vers le haut dans la lumière 29 comme illustré sur la figure 7.

La rotation de l'étrier 106 peut se poursuivre et la traverse 109 décrit une trajectoire sensiblement circulaire, l'axe 28 restant sensiblement au même niveau dans la lumière 29 au cours de ce mouvement, tandis que l'extrémité de la genouillère 22 se déplace contre la zone supérieure convexe du bossage 27. Lors de cette rotation de l'organe 116, l'angle arrondi de la partie supérieure 24, opposé au bossage 27, est en appui contre la paroi 30 qui subit une légère déformation élastique comme illustré sur la figure 7. Cette déformation élastique contribue, lors de la fermeture de la capsule, à un bon retour au neutre de l'étrier 106, grâce à la pression exercée par la paroi 30 sur l'organe 116.

En fin d'ouverture de l'étrier 106, la genouillère 22, comme illustré sur la figure 8, vient en appui contre la partie extrême gauche du bossage 27 tandis que la genouillère 21 est en appui contre le contour 25 et l'angle arrondi opposé à la genouillère 22 est en appui contre la paroi 30. L'axe 28 se trouve à nouveau au contact de l'extrémité inférieure de la lumière 29. La largeur du bossage 27 permet ainsi d'obtenir un arrêt repéré de l'étrier 106 et de la traverse 109. Avantageusement, l'ensemble est agencé de manière que l'étrier 106 soit verrouillé dans une position ouverte telle que la partie supérieure 109 de l'étrier forme une continuité avec le dôme fixe 102a de la capsule 102.

Il apparaît que l'organe 116 ne peut ballotter à l'intérieur de la fenêtre 117 au cours du mouvement de l'étrier 106, grâce aux divers contacts réalisés entre la genouillère 22 et l'angle arrondi opposé, et grâce à l'axe 28 engagé dans la lumière 29.

## Revendications

1. Dispositif distributeur (D), pour un récipient (1) contenant un produit liquide à pâteux, comportant une capsule d'obturation (2) munie d'une ouverture de distribution (3), ladite capsule (2) comportant un moyen de fermeture ayant sensiblement la forme d'un étrier (6) comprenant deux branches (7, 8) reliées par une traverse (9) dont une zone sert à fermer ladite ouverture (3), lesdites branches (7, 8) étant munies, vers leur extrémité éloignée de la traverse (9), de moyens d'articulation (A) sur une partie fixée au récipient (1), ces moyens d'articulation (A) étant agencés pour permettre un déplacement de l'étrier (6) suivant la direction axiale du récipient (1) afin d'écarter la traverse (9) de ladite ouverture (3), l'ensemble étant tel que la rotation de l'étrier (6) provoque un déplacement de la traverse (9) suivant une trajectoire sensiblement tangente à ladite ouverture (3), ce dispositif comportant des moyens de came (C), prévus entre les branches (7, 8) de l'étrier (6) et une partie solidaire du récipient (1), propres à provoquer, au début de la rotation de l'étrier (6), à partir de sa position de fermeture, le susdit déplacement de l'étrier (6) suivant la direction axiale, caractérisé par le fait que les moyens d'articulation (A) de l'étrier comprennent pour chaque branche un axe (16, 116) à section transversale non circulaire propre à coopérer avec une fenêtre (17, 117) de manière telle que, quelle que soit la position angulaire de l'axe, un contact suffisamment étroit soit établi entre l'axe (16, 116) et la surface interne de la fenêtre (17, 117) pour éviter tout ballottement de l'étrier relativement au récipient, tout en autorisant le susdit déplacement suivant la direction axiale.

2. Dispositif distributeur selon la revendication 1, caractérisé par le fait que la fenêtre (17, 117) est à contour non circulaire.

3. Dispositif distributeur selon la revendication 1 ou 2, caractérisé par le fait que l'axe (16 ; 116) est prévu sur la face intérieure de chaque branche (7, 8 ; 108) de l'étrier, tandis que la fenêtre (17, 117) est prévue sur une partie fixe solidaire du récipient.

4. Dispositif distributeur selon la revendication 3, caractérisé par le fait que la section transversale de l'axe (16) a une forme choisie parmi les formes ovoïde, triangulaire, carrée, cruciforme.

5. Dispositif distributeur selon la revendication 4 dans lequel l'axe (16) a une section transversale cruciforme, caractérisé par le fait que la fenêtre (17) prévue sur la partie solidaire du récipient a une forme générale circulaire mais est munie, dans le plan moyen du récipient, d'un creux (19) et d'une bosse (18) diamétralement opposés, correspondant à la position de fermeture de l'étrier (6).

6. Dispositif distributeur selon l'une des revendications précédentes, caractérisé par le fait qu'il comporte des moyens d'encliquetage (16, 18, 19, 21, 22, 27) permettant de positionner l'étrier (6, 106) soit en position ouverte soit en position fermée, le passage de l'une à l'autre position nécessitant une force suffisante pour ne pas être dû au hasard.

7. Dispositif distributeur selon l'une des revendications 1 à 3 dans lequel la fermeture du récipient est obtenue par un système de picot (20) solidaire de la traverse (106) de l'étrier, caractérisé par le fait que l'axe est constitué par un organe (116) comportant à sa base deux genouillères (21, 22) formant un angle (E) entre elles, et présentant, à sa partie supérieure (24), une forme trapézoïdale à angles arrondis dont la grande base est tournée vers le haut, tandis que la fenêtre (117) présente un contour dont la partie inférieure (25) est sensiblement semi-circulaire et la partie supérieure (26) a une forme triangulaire, la base de la fenêtre comportant un bossage (27) destiné à coopérer avec les genouillères (21, 22) lors de la rotation de l'organe (116), cet organe comportant un axe (28) engagé dans une lumière longitudinale (29) prévue sur la partie solidaire du récipient.

8. Dispositif distributeur selon la revendication 7, caractérisé par le fait que la paroi (30) de la partie (26) de la fenêtre, en forme de triangle, a une épaisseur relativement faible de manière à pouvoir subir une légère déformation lors de la rotation de l'organe (116) solidaire de l'étrier (106).

9. Dispositif distributeur selon la revendication 7 ou 8, caractérisé par le fait que le bossage (27) prévu à la partie inférieure de la fenêtre (117) a une largeur suffisante pour permettre d'obtenir un arrêt repéré de l'étrier par coopération des parois (25) de la fenêtre avec les deux genouillères (21, 22).

10. Dispositif distributeur selon l'une des revendications précédentes dans lequel l'ouverture de distribution (3) est constituée par une fente (4) prévue dans une membrane (5) en forme de dôme située à une extrémité du récipient, membrane contre laquelle vient s'appliquer la susdite traverse (9) de l'étrier en position de fermeture, caractérisé par le fait que les moyens de came (C) comprennent au moins une rampe (10) solidaire de l'un des deux éléments constitués par l'étrier (6) et le récipient (1), et un organe (15) suiveur de rampe prévu sur l'autre élément pour provoquer le déplacement axial de l'étrier (6) au début du mouvement de rotation.

11. Dispositif distributeur selon la revendication 10, caractérisé par le fait que la rampe (10) est constituée par une rainure (11) prévue sur le récipient et a une forme en arc de cercle centré dans un plan médian du récipient, et symétrique par rapport à ce plan, cette rainure (11) présentant, en son milieu, une une (12) à courbure inversée, tandis que l'organe suiveur de came est constitué par un ergot (15) prévu sur la face intérieure de la branche (7, 8) de l'étrier voisine, et engagé dans cette rainure (11).

## Claims

1. A dispensing device (D) for a container (1) containing a liquid to pasty product, including an obturating cap (2) provided with a dispensing opening (3), the said cap (2) having a closing means substantially having the shape of a clasp (6) comprising two arms (7, 8) connected by a crosspiece (9), a zone whereof serves to close the said opening (3), the said arms (7, 8) being provided at their end remote from the crosspiece (9), with articulation means (A) on a part fixed to the container (1), these articulation means (A) being arranged to permit a displacement of the clasp (6) along the axial direction of the container (1), so as to move the crosspiece (9) away from the said opening (3), the whole set being such that the rotation of the clasp (6) produces a displacement of the crosspiece (9) along a trajectory that is substantially tangential to the said opening (3), this device comprising cam means (C) provided between the arms (7, 8) of the clasp (6) and a part joined to the container (1), which are capable of producing at the start of the rotation of the clasp (6) from its closed position, the above mentioned displacement of the clasp (6) along the axial direction, characterized in that the articulation means (A) of the clasp include for each arm, a pin (16, 116) with a noncircular cross-section that is capable of cooperating with a window (17, 117) in such a way that, irrespective of the angular position of the pin, a sufficiently close contact is established between the pin (16, 116) and the internal surface of the window (17, 117) so as to avoid any wobbling of the clasp relative to the container, whilst permitting the above mentioned displacement along the axial direction.

2. A dispensing device according to claim 1, characterized in that the window (17, 117) has a noncircular contour.

3. A dispensing device according to claim 1 or 2, characterized in that the pin (16; 116) is provided on the internal face of each arm (7, 8; 108) of the clasp, whilst the window (17, 117) is provided on a fixed part joined to the container.

4. A dispensing device according to claim 3, characterized in that the cross-section of the pin (16) has a shape chosen from ovoid, triangular, square and cruciform shapes.

5. A dispensing device according to claim 4, wherein the pin (16) has a cruciform cross-section, characterized in that the window (17) provided on the part joined to the container has a generally circular shape, but is fitted in the median plane of the container with a hollow (19) and a boss (18) that are diametrically opposed, corresponding to the closed position of the clasp (6).

6. A dispensing device according to one of the preceding claims, characterized in that it includes catch engagement means (16, 18, 19, 21, 22, 27), allowing the clasp (6, 106) to be positioned either in an open position or in a closed position, the passing from one position to the other requiring a force that is sufficient to ensure that it does not happen accidentally.

7. A dispensing device according to one of claims 1 to 3, wherein the closing of the container is obtained by a tooth system (20) joined to the crosspiece (106) of the clasp, characterized in that the pin is constituted by an element (116) having at its base two knee pieces (21, 22) forming an angle (E) between them, and having at its upper portion (24), a trapezoidal shape with rounded corners whose large base is turned upwards, whilst the window (117) has a contour whose lower portion (25) is substantially semicircular, and the upper portion (26) has a triangular shape, the base of the window having a boss (27) intended to cooperate with the knee pieces (21, 22) during the rotation of the element (116), this element having a pin (28) engaged in a longitudinal slot (29) provided in the part joined to the container.

8. A dispensing device according to claim 7, characterized in that the side (30) of the triangular part (26) of the window has a relatively small thickness so as to be capable of undergoing a slight deformation during the rotation of the element (116) joined to the clasp (106).

9. A dispensing device according to claim 7 or 8, characterized in that the boss (27) provided in the lower portion of the window (117) has a width that is sufficient to make it possible to obtain a defined stop for the clasp by the cooperation of the sides (25) of the window with the two knee pieces (21, 22).

10. A dispensing device according to one of the preceding claims, wherein the dispensing opening (3) is constituted by a slit (4) provided in a dome-shaped membrane (5) situated at one end of the container, against which membrane the above mentioned crosspiece (9) of the clasp comes to be applied in the closed position, characterized in that the cam means (C) include at least one ramp (10) joined to one of the two elements constituted by the clasp (6) and the container (1), and a ramp follower element (15) provided on the other element so as to produce the axial displacement of the clasp (6) at the start of the rotational movement.

11. A dispensing device according to claim 10, characterized in that the ramp (10) is constituted by a groove (11) provided on the container and has a circular arc shape that is centred in a median plane of the container and is symmetrical relative to this plane, this groove (11) having at its centre a zone (12) with an inverted curvature, whilst the cam follower element is constituted by a stub (15) provided on the internal face of the adjacent arm (7, 8) of the clasp and is engaged in this groove (11).

## Patentansprüche

1. Abgabevorrichtung (D) für einen Behälter (1), der ein flüssiges bis pastöses Erzeugnis enthält, mit einer Verschlußkappe (2), die eine Abgabeöffnung (3) aufweist, wobei die Kappe (2) ein im wesentlichen bügelförmiges Verschlußmittel (6) aufweist, das zwei Arme (7,8) umfaßt, die durch eine Querleiste (9) verbunden sind, von der ein Bereich zum Verschließen der Öffnung (3) dient, wobei die Arme (7,8) an ihren von der Querleiste (9) entfernten Enden, an einem auf dem Behälter (1) befestigten Teil, Gelenkmittel (A) aufweisen, wobei die Gelenkmittel (A) zur Verschiebung des Bügels (6) in Achsrichtung des Behälters (1) dienen, um die Querleiste (9) von der Öffnung (3) zu entfernen, wobei die Anordnung so ist, daß die Drehung des Bügels (6) eine Verschiebung der Querleiste (9) entlang einer im wesentlichen tangential zur Öffnung (3) verlaufenden Bahn bewirkt, wobei die Vorrichtung zwischen den Armen (7,8) des Bügels (6) und einem mit dem Behälter (1) verbundenen Bauteil angeordnete Exzentermittel (C) aufweist, die am Anfang der Drehung des Bügels (6) aus seiner Verschlußstellung heraus, die Verschiebung des Bügels (6) in Achsrichtung bewirken, dadurch gekennzeichnet, daß die Gelenkmittel (A) des Bügels für jeden Arm eine Achse (16,116) mit nicht kreisförmigem Querschnitt umfassen, die derart mit einem Fenster (17,117) zusammenwirkt, daß unabhängig von der Winkelstellung der Achse ein ausreichend enger Kontakt zwischen der Achse (16,116) und der Innenfläche des Fensters (17,117) hergestellt ist, damit jegliches Wackeln des Bügels, bezogen auf den Behälter, vermieden wird, während gleichzeitig die Verschiebung in axiale Richtung ermöglicht wird.

2. Abgabevorrichtung gemäß Anspruch 1, dadurch gekennzeichnet, daß das Fenster (17,117) einen nicht kreisförmigen Umfang aufweist.

3. Abgabevorrichtung gemäß Anspruch 1 oder 2, dadurch gekennzeichnet, daß die Achse (16;116) auf der Innenfläche jedes Arms (7,8;108) des Bügels angeordnet ist, während das Fenster (17,117) auf einem an dem Behälter befestigten Bauteil angeordnet ist.

4. Abgabevorrichtung gemäß Anspruch 3, dadurch gekennzeichnet, daß der Querschnitt der Achse (16) eine Form aufweist, die unter den Formen oval, dreieckig, viereckig, kreuzförmig ausgewählt ist.

5. Abgabevorrichtung gemäß Anspruch 4, bei der die Achse (16) einen kreuzförmigen Querschnitt aufweist, dadurch gekennzeichnet, daß das auf einem mit dem Behälter verbundenen Bauteil vorgesehene Fenster (17) eine kreisförmige Allgemeinform aufweist, aber in der Mittelebene des Behälters mit einem Einschnitt (19) und einem diametral gegenüberliegenden Vorsprung (18), entsprechend der Verschlußstellung des Bügels (6), ausgestattet ist.

6. Abgabevorrichtung gemäß einem der vorherigen Ansprüche, dadurch gekennzeichnet, daß sie Sperrmittel (16,18,19,21,22,27) aufweist, welche die Positionierung des Bügels (6,106) entweder in Öffnungsstellung oder in Verschlußstellung erlauben, wobei der Übergang von der einen in die andere Stellung soviel Kraft erfordert, daß er nicht zufällig erfolgt.

7. Abgabevorrichtung gemäß einem der Ansprüche 1 bis 3, bei welcher der Verschluß des Behälters mit Hilfe einer mit der Querleiste (106) des Bügels verbundenen Keilvorrichtung (20) erhältlich ist, dadurch gekennzeichnet, daß die Achse aus einem Bauteil (116) besteht, das an seiner Basis zwei Kniegelenke (21,22) aufweist, die zwischen sich einen Winkel (E) bilden, und das in seinem oberen Bereich (24) die Form eines Trapezes mit abgerundeten Ecken, dessen lange Seite nach oben gerichtet ist, aufweist, während das Fenster (117) eine Umfangslinie aufweist, deren unterer Bereich (25) im wesentlichen halbkreisförmig und deren oberer Bereich (26) dreieckig ist, wobei die Grundseite des Fensters einen Buckel (27) aufweist, der mit den Kniegelenken (21,22) bei der Drehung des Bauteils (116) zusammenwirkt, wobei das Bauteil eine Achse (28) aufweist, die in ein Langloch (29) eingreift, das in dem mit dem Behälter verbundenen Teil vorgesehen ist.

8. Abgabevorrichtung gemäß Anspruch 7, dadurch gekennzeichnet, daß die Wand (30) des dreieckigen Teils (26) des Fensters eine relativ geringe Stärke aufweist, so daß es bei der Drehung des mit dem Bügel (106) verbundenen Bauteils (116) einer leichten Verformung unterliegt.

9. Abgabevorrichtung gemäß Anspruch 7 oder 8, dadurch gekennzeichnet, daß der im unteren Bereich des Fensters (117) angeordnete Buckel (27) groß genug ist, daß durch das Zusammenwirken der Wände (25) des Fensters mit den beiden Kniegelenken (21,22) ein beschränkter Anschlag des Bügels erhältlich ist.

10. Abgabevorrichtung gemäß einem der vorherigen Ansprüche, bei der die Abgabeöffnung (3) aus einem in einer kuppelförmigen, an einem Ende des Behälters befindlichen Membran (5) vorgesehenen Schlitz (4) besteht, wobei die Querleiste (9) des Bügels in der Verschlußstellung gegen die Membran drückt, dadurch gekennzeichnet, daß die Exzentermittel (C) wenigstens eine Rampe (10) umfassen, die mit einem der beiden von dem Bügel (6) und dem Behälter (1) gebildeten Bauteile verbunden ist und daß auf dem anderen Bauteil ein der Rampe folgendes Organ (15) zur Erzeugung der axialen Verschiebung des Bügels (16) am Anfang der Drehbewegung vorgesehen ist.

11. Abgabevorrichtung gemäß Anspruch 10, dadurch gekennzeichnet, daß die Rampe (10) aus einer Nut (11) besteht, die auf dem Behälter vorgesehen ist und die Form eines in der Mittelebene des Behälters zentrierten und zu dieser Ebene symmetrischen Kreisbogens aufweist, wobei die Nut (11) in ihrem mittleren Bereich einen Abschnitt (12) mit umgekehrter Krümmung aufweist, während das Exzenterfolgemittel aus einem Nocken (15) besteht, der auf der Innenfläche des benachbarten Arms (7,8) des Bügels angeordnet ist und in diese Nut (11) eingreift.
